# FASCICULE DE BREVET EUROPEEN

(11) **EP 0 928 871 B1**
(45) Date de publication et mention de la délivrance du brevet: **18.09.2002**
(21) Numéro de dépôt: 98403288.8
(22) Date de dépôt: 23.12.1998
(51) Int. Cl.: E05D 7/10

(54) **Perfectionnement d'articulation d'un ouvrant sur un dormant**
Verbesserung der gelenkigen Verbindung eines Flügels an einem Rahmen
Improvement of the hinging of a wing on a fixed frame.

(30) Priorité: 07.01.1998 FR 9800089
(43) Date de publication de la demande: 14.07.1999
(73) Titulaire: Ferco International Ferrures et Serrures de Bâtiment, 57445 Réding (FR)
(72) Inventeur: Prevot, Gérard, 57430 Willerwald (FR); Mih, Philippe, 57430 Sarralbe (FR)
(74) Mandataire: Keib, Gérard

(56) Documents cités:
- DE-A- 2 623 140
- DE-U- 8 805 504
- DE-U- 9 016 894

## Description

La présente invention concerne un dispositif de maintien d'un axe d'articulation fixé en rotation sur une aile fixe d'une articulation.

Les articulations comportent une aile fixe, solidaire d'un dormant, comprenant au moins deux paliers traversés d'une lumière pour le passage d'un axe d'articulation solidaire d'un ouvrant du type fenêtre, porte, porte-fenêtre.

La mise en place de l'axe d'articulation dans l'aile fixe est réalisée en introduisant l'axe par une extrémité de l'aile fixe à travers les lumières alignées des paliers.

Il est nécessaire d'une part, de positionner au montage l'axe d'articulation dans l'aile fixe et de bloquer ensuite tout déplacement longitudinal de cet axe lors de ses rotations successives.

Il est connu d'équiper les paliers de l'aile fixe, et notamment un palier intermédiaire, d'une came de blocage qui est logée dans un alésage de ce palier.

La rotation de la came de blocage dans cet alésage permet d'introduire une portion de cette came dans une gorge ménagée à cet effet dans la longueur de l'axe d'articulation.

Le réglage et le positionnement de l'axe d'articulation dans l'aile fixe sont ainsi réalisés par cette came de blocage.

Cependant, lors des rotations successives de l'axe d'articulation, la came de blocage peut être légèrement déplacée et ne plus jouer son rôle de blocage à l'égard de l'axe d'articulation qui est susceptible de se déplacer longitudinalement.

Afin de bloquer l'axe d'articulation, il est connu de fixer une vis à tête fraisée dans l'aile fixe, sous une extrémité inférieure de l'axe d'articulation. Dans une première position de cette vis, la tête fraisée autorise le passage de l'extrémité inférieure de l'axe d'articulation, lors du montage. La rotation de la vis et de sa tête fraisée permet ensuite de disposer la tête de vis sous l'extrémité inférieure de l'axe et d'empêcher ainsi, de manière positive, tout déplacement longitudinal vers le bas de l'axe d'articulation monté sur l'aile fixe.

La came de blocage et la vis à tête fraisée obligent lors du montage à intervenir en différents points de l'articulation pour maintenir en position et bloquer l'axe d'articulation.

Un tel mode de réalisation de ce type est décrit dans le DE-U-8805504 et comprend au moins un élément de sécurité pivotant autour de son axe perpendiculaire aux faces principales de l'aile et comportant une tige, une extrémité arrière en forme de tête de rivet, et une tête excentrée. Par une rotation de 90° de cet élément de sécurité, la tête excentrée passe d'une première position dans laquelle elle est décalée latéralement et laisse le passage libre pour l'axe d'articulation, à une seconde position dans laquelle elle interdit le passage de cet axe.

La présente invention a pour but de proposer un dispositif de maintien d'un axe d'articulation simple à mettre en oeuvre et garantissant un blocage de l'axe d'articulation de manière certaine.

Le dispositif de maintien visé par l'invention est adapté à un axe d'articulation fixé en rotation sur une aile fixe d'une articulation, ladite aile comportant sur une face avant deux paliers comprenant respectivement une lumière adaptée au passage de l'axe d'articulation.

Ce dispositif de maintien est caractérisé en ce que ladite aile comporte une cavité sur une face arrière opposée à ladite face avant, un alésage s'étendant, suivant un axe perpendiculaire à l'axe d'articulation, de ladite cavité jusqu'à la lumière d'un palier, et un évidement traversant ladite aile et débouchant dans ladite cavité dans une portion terminale de ladite aile, et en ce qu'un élément de sécurité comporte une base élastique adaptée à être logée dans ladite cavité, ladite base élastique comprenant une branche de positionnement adaptée à traverser l'alésage et à déboucher dans la lumière dudit palier, et un organe de blocage logé dans l'évidement et comprenant une portion de blocage adaptée à s'étendre au droit d'une extrémité de l'axe d'articulation.

Grâce à la branche de positionnement montée sur la base élastique, le dispositif de maintien permet de maintenir l'axe d'articulation au niveau de la lumière d'un palier avec des moyens élastiques permanents qui forment ainsi un point de sécurité négative le long de l'axe d'articulation.

Ce maintien en position est ainsi obtenu sans requérir de manipulations supplémentaires lors du montage de l'articulation et du passage de l'axe d'articulation dans les paliers.

En outre, l'organe de blocage situé dans un évidement d'une portion terminale de l'aile, permet de former un point de sécurité positive, s'opposant à tout déplacement de l'axe d'articulation, même si, lors des rotations successives de cet axe, le maintien de cet axe au niveau de la branche de positionnement élastique est déficient.

Selon une version préférée de l'invention, une extrémité de la branche de positionnement s'étend dans une gorge ménagée dans l'axe d'articulation.

Ainsi, la branche de positionnement permet, outre le maintien de l'axe d'articulation sur l'aile, le positionnement longitudinal de cet axe d'articulation sur l'aile fixe de l'articulation en une position prédéterminée.

La présence de la gorge renforce également le blocage en position de l'axe d'articulation par la branche de positionnement.

D'autres particularités et avantages de l'invention apparaîtront encore dans la description ci-après.

Aux dessins annexés, donnés à titre d'exemples non limitatifs :
- la figure 1 est une vue latérale d'une aile fixe d'articulation comprenant un dispositif de maintien conforme à un premier mode de réalisation de l'invention ;
- la figure 2 est une vue analogue à la figure 1, partiellement en coupe, l'axe d'articulation étant monté dans l'aile ;
- la figure 3 est une vue agrandie en coupe d'une extrémité d'aile d'articulation ;
- la figure 4 est un vue latérale d'un élément de sécurité du dispositif de maintien illustré à la figure 1 ;
- la figure 5 est une vue de face de l'élément de sécurité de la figure 4 ;
- la figure 6 est une vue latérale d'une aile fixe d'articulation comprenant un dispositif de maintien conforme à un second mode de réalisation de l'invention ;
- la figure 7 est une vue analogue à la figure 6, partiellement en coupe, l'axe d'articulation étant monté dans l'aile ;
- la figure 8 est une vue latérale d'un élément de sécurité du dispositif de maintien illustré à la figure 6 ; et
- les figures 9 et 10 sont des vues de dessous du dispositif de maintien illustré à la figure 7, montrant le fonctionnement d'un organe de blocage.

En référence aux figures 1, 2, 6 et 7, un dispositif de maintien est prévu pour maintenir un axe d'articulation 1 monté en rotation sur une aile fixe 2 d'une articulation d'un ouvrant, tel que porte, fenêtre, porte-fenêtre, sur un dormant.

L'aile 2 comporte sur une face avant 2a, deux paliers 3 comprenant respectivement une lumière 4 adaptée au passage de l'axe d'articulation 1.

L'aile comporte une cavité 5 sur une face arrière 2b opposée à la face avant 2a.

Un alésage 6 s'étend, suivant un axe perpendiculaire à l'axe d'articulation 1, de cette cavité 5 jusqu'à la lumière 4 d'un palier 3, et un évidement 7 traverse l'aile 1 et débouche dans la cavité 5 dans une portion terminale 2' de l'aile 2.

L'aile 2 comporte en outre de manière connue des trous de fixation 8, au nombre de trois ou quatre, qui permettent le passage de vis de fixation pour solidariser l'aile fixe 2 à un cadre d'un dormant.

Un insert de renfort 9 peut être surmoulé dans l'aile 2, permettant d'éviter la création d'un palier supplémentaire au centre de l'aile 2 et d'augmenter la rigidité de l'aile fixe 2.

Un élément de sécurité 10, illustré aux figures 4, 5 et 8 comporte une base élastique 11 adaptée à être logée dans la cavité 5, cette base élastique 11 comprenant une branche de positionnement 12 adaptée à traverser l'alésage 6 et à déboucher dans la lumière 4 du palier 3.

Un organe de blocage 13 est logé dans l'évidement 7 et comprend une portion de blocage 14 adaptée à s'étendre au droit d'une extrémité la de l'axe d'articulation 1.

L'axe d'articulation 1 comporte généralement une extrémité inférieure la de section transversale sensiblement supérieure à la section générale de l'axe d'articulation 1, et une extrémité supérieure 1b, ou tête d'axe, qui est conformée pour s'introduire dans les lumières 4 des paliers 3.

Ici, cette tête d'axe 1b forme une extrémité pointue et conique qui permet d'écarter, contre une force de rappel élastique, la branche de positionnement 12 qui débouche légèrement dans la lumière 4 du palier 3.

L'extrémité 12a de la branche de positionnement 12 s'étend dans une gorge 1c ménagée dans l'axe d'articulation 1.

Cette gorge 1c forme dans cet exemple une gorge circulaire dans un plan transversal de l'axe, ayant des bords évasés pour permettre d'effacer la branche de positionnement 12 lors du passage de l'axe d'articulation 1 dans les paliers successifs 3.

Les extrémités 2' de l'aile fixe sont conformées de manière identique avec une cavité 5, un alésage 6 et un évidement 7, de sorte que deux éléments de sécurité 10 identiques peuvent être montés respectivement aux deux extrémités 2' de l'aile.

Ces éléments de sécurité 10 ont ainsi chacun une branche de positionnement 12 adaptée à déboucher dans la lumière 4 des paliers 3.

Dans l'exemple de réalisation illustré aux figures 1 à 5, l'organe de blocage 13 est solidaire de la base élastique 11.

Cet organe de blocage 13 comprend un doigt 15 logé dans l'évidement 7 et comprenant une portion de blocage recourbée 14 vers le centre de l'aile 1 lorsque l'élément de sécurité 10 est monté sur l'aile 1.

En d'autres termes, le doigt 15 et la portion de blocage recourbée 14 forment un coude rentré et dirigé vers la branche de positionnement 12 de l'élément de sécurité 10.

Cette portion de blocage 14 est adaptée à s'effacer lors du passage de l'axe d'articulation 1, en étant repoussée par la tête d'axe 1b, lors du passage de l'axe d'articulation 1 circulant de la portion terminale 2' vers le centre de l'aile 2, c'est-à-dire sur la figure 2, de bas en haut.

L'organe de blocage 13 comporte une rainure 16 formée à la jonction du doigt 15 et de la portion de blocage recourbée 14, sur une face externe du doigt 15, c'est-à-dire dirigée à l'opposé de la branche de positionnement 12.

Cette rainure 16 permet de bloquer le déplacement de la portion de blocage 14 dans un sens tendant à agrandir l'angle du coude formé par le doigt 15 et la portion de blocage 14.

En position, comme illustré à la figure 2, lorsque l'extrémité inférieure la de l'axe d'articulation 1 tend à repousser la portion de blocage 14, l'effort exercé sur cette portion de blocage 14 est transmis à la base élastique 11 et à la branche de positionnement 12 en exerçant une force de réaction qui a tendance à renforcer l'introduction de la branche de positionnement 12 dans la gorge 1c de l'axe d'articulation 1.

Cet élément de sécurité 10 permet, sans manipulation de l'utilisateur lors du montage, de positionner l'axe 1 grâce à la branche de positionnement 12 et de bloquer tout déplacement longitudinal de cet axe 1 en dehors de sa position grâce à l'organe de blocage 13.

Dans une second mode de réalisation illustré aux figures 6 à 8, l'organe de blocage 13 est une came montée en rotation dans l'évidement 7, entre une position escamotée, illustrée à la figure 10, dans laquelle la portion de blocage 14 de la came 13 est logée dans l'évidement 7, et une position de blocage, illustrée à la figure 9, dans laquelle la portion de blocage 14 de la came 13 s'étend au droit de l'extrémité inférieure la de l'axe d'articulation 1.

Une face terminale 2c de l'aile 2 comprend une lumière 17 dans un plan transversal à l'axe d'articulation 1, la portion de blocage 14 circulant dans cette lumière 17.

La lumière 17 a la forme d'un secteur angulaire ayant une ouverture angulaire comprise entre 45° et 90° dans le plan transversal, de manière à définir la course en rotation de la portion de blocage 14 de la came 13.

La came 13 n'est pas solidaire dans cette réalisation de la base élastique 11 qui forme alors un couvercle sur la face arrière 2b de l'aile 2 de l'articulation.

Les branches de positionnement 12 permettent ainsi de positionner et retenir l'axe d'articulation 1 lors du montage de cette articulation, la came 13 située à l'extrémité inférieure 2' de l'aile étant ensuite pivotée, à l'aide d'un tourne-vis par exemple, pour amener sa portion de blocage 14 dans la position de blocage illustrée à la figure 9.

Ainsi, bien qu'en équipant les deux paliers 3 de l'aile 2 d'un même élément de sécurité 10, on obtienne une articulation réversible, seul le palier inférieur pourrait être équipé d'une élément de sécurité.

## Revendications

1. Dispositif de maintien d'un axe d'articulation (1) fixé en rotation sur une aile fixe (2) d'une articulation, ladite aile (2) comportant sur une face avant (2a) deux paliers (3) comprenant chacun une lumière (4) adaptée au passage de l'axe d'articulation (1) et un alésage (6) s'étendant, suivant un axe perpendiculaire à l'axe d'articulation (1), d'une face arrière (2b) opposée à ladite face avant (2a) jusqu'à la lumière (4) dudit palier (3), un évidement (7) traversant ladite aile (2) dans une portion terminale (2') de ladite aile (2), le dispositif comprenant en outre une branche de positionnement (12) adaptée à traverser l'alésage (6) et à déboucher dans la lumière (4) du palier (3) correspondant, et au moins un organe de blocage (13) logé dans ledit évidement (7) et comprenant une portion de blocage (14) adaptée à s'étendre au droit d'une extrémité (1a) de l'axe d'articulation (1), **caractérisé en ce que** ladite aile (2) comporte sur sa face arrière (2b), à au moins une portion d'extrémité (2'), une cavité (5) dans laquelle débouchent l'alésage (6) et l'évidement (7) correspondants, **en ce que** ledit dispositif comprend au moins un élément de sécurité (10) comportant une base élastique (11) adaptée à être logée dans la cavité (5) et comprenant la branche de positionnement (12) adaptée à être logée dans l'alésage (6) correspondant, et ledit organe de blocage (13) adapté à être logé dans ledit évidement (7), l'organe de blocage (13) étant, soit solidaire de la base élastique (11), soit constitué par une came (13) montée en rotation dans ledit évidement (7) entre une position escamotée, dans laquelle la portion de blocage (14) de la came (13) est logée dans ledit évidement (7), et une position de blocage, dans laquelle la portion de blocage (14) de la came (13) s'étend au droit d'une extrémité (1a) de l'axe d'articulation (1).

2. Dispositif conforme à la revendication 1, **caractérisé en ce qu'**une extrémité (12a) de la branche de positionnement (12) s'étend dans une gorge (1c) ménagée dans l'axe d'articulation (1).

3. Dispositif conforme à l'une des revendications 1 ou 2, **caractérisé en ce qu'**il comprend deux éléments de sécurité (10) ayant chacun une branche de positionnement (12) adaptée à déboucher dans la lumière (4) du palier (3) correspondant.

4. Dispositif conforme à l'une des revendications 1 à 3, **caractérisé en ce que** l'organe de blocage (13) solidaire de la base élastique (11) comprend un doigt (15) logé dans l'évidement (7) d'une portion terminale (2') de ladite aile (2) et comprenant une portion de blocage (14) recourbée vers le centre de ladite aile (2) et adaptée à s'effacer lors du passage de l'axe d'articulation (1) circulant de ladite portion terminale (2') vers le centre de ladite aile (2).

5. Dispositif conforme à la revendication 4, **caractérisé en ce que** l'organe de blocage (13) comporte une rainure (16) formée à la jonction du doigt (15) et de la portion de blocage recourbée (14), sur une face externe dudit doigt (15).

6. Dispositif conforme à l'une des revendications 1 à 3, l'organe de blocage (13) étant une came (13) montée en rotation dans l'évidement (7),
**caractérisé en ce qu'**une face terminale (2c) de l'aile (2) comprend une lumière (17) dans un plan transversal à l'axe d'articulation (1), la portion de blocage (14) circulant dans ladite lumière (17).

7. Dispositif conforme à la revendication 6, **caractérisé en ce que** ladite lumière (17) a la forme d'un secteur angulaire ayant une ouverture comprise entre 45° et 90° dans ledit plan transversal.

8. Dispositif conforme à la revendication 6 ou 7, **caractérisé en ce que** la base élastique (11) forme un couvercle sur la face arrière (2b) de l'aile (2).

## Patentansprüche

1. Vorrichtung zur drehfesten Halterung einer Gelenkachse (1) am festen Lagerteil (2) eines Scharniers, wobei das Lagerteil (2) an einer vorderen Fläche (2a) zwei Lager (3) aufweist mit je einem Loch (4) für den Durchtritt der Gelenkachse (1) und einer Bohrung (6), die sich in einer zur Gelenkachse (1) rechtwinkligen Achse von einer von der vorderen Fläche (2a) weggerichteten hinteren Fläche (2b) bis zum Loch (4) des Lagers (3) erstreckt, einer Ausnehmung (7), die sich durch das Lagerteil (2) in einem Endbereich (2') desselben erstreckt, wobei die Vorrichtung ferner umfaßt einen Positionierarm (12), der sich durch die Bohrung (6) erstreckt und in das Loch (4) des entsprechenden Lagers (3) vorsteht, und mindestens ein Blockierorgan (13), das in der Ausnehmung (7) untergebracht ist und einen Blockierabschnitt (14) aufweist, der sich zu einem Ende (1a) der Gelenkachse (1) hin erstreckt,
**dadurch gekennzeichnet, daß** das Lagerteil (2) an seiner hinteren Fläche (2b) an mindestens einem Endbereich (2') einen Hohlraum (5) aufweist, in den die jeweilige Bohrung (6) und Ausnehmung (7) ausmünden, daß die Vorrichtung mindestens ein Sicherungselement (10) umfaßt mit einer elastischen Basis (11), die zur Unterbringung in dem Hohlraum (5) angepaßt ist und die den zur Unterbringung in der Bohrung (6) angepaßten Positionierarm und das zur Unterbringung in der Ausnehmung (7) angepaßte Blockierorgan (13) aufweist, wobei das Blockierorgan (13) entweder mit der elastischen Basis (11) fest zusammenhängt oder von einer Nocke (13) gebildet ist, die in der Ausnehmung (7) drehbar gelagert ist zwischen einer Freigabeposition, in welcher der Blokkierabschnitt (14) der Nocke (13) in der Ausnehmung (7) aufgenommen ist, und einer Blockierposition, in der der Blockierabschnitt (14) der Nocke (13) sich zum einen Ende (1a) der Gelenkachse (1) hin erstreckt.

2. Vorrichtung nach Anspruch 1,
**dadurch gekennzeichnet, daß** ein Ende (12a) des Positionierarms (12) sich in eine Nut (1c) in der Gelenkachse (1) hinein erstreckt.

3. Vorrichtung nach einem der Ansprüche 1 oder 2,
**dadurch gekennzeichnet, daß** sie zwei Sicherungselemente (10) aufweist mit je einem Positionierarm (12), der in das Loch (4) des entsprechenden Lagers (3) hineinragt.

4. Vorrichtung nach einem der Ansprüche 1 bis 3,
**dadurch gekennzeichnet, daß** das mit der elastischen Basis (11) fest verbundene Blockierorgan (13) einen Finger (15) aufweist, der in der Ausnehmung (7) eines Endbereiches (2') des Lagerteils (2) aufgenommen ist und einen Blockierabschnitt (14) aufweist, der zur Mitte des Lagerteils (2) hin umgebogen und geeignet ist, auszuweichen beim Durchtritt der Gelenkachse (1), wenn diese sich von dem Endteil (2') zur Mitte des Lagerteils (2) hin bewegt.

5. Vorrichtung nach Anspruch 4,
**dadurch gekennzeichnet, daß** das Blockierorgan (13) eine Nut (16) aufweist, die an der Verbindungsstelle des Fingers (15) und des umgebogenen Blockierabschnitts (14) auf einer Außenfläche des Fingers (15) ausgebildet ist.

6. Vorrichtung nach einem der Ansprüche 1 bis 3,
bei der das Blockierorgan (13) eine drehbar in der Ausnehmung (7) gelagerte Nocke (13) ist,
**dadurch gekennzeichnet, daß** eine Endfläche (2c) des Lagerteils (2) einen Schlitz (17) in einer Ebene quer zur Gelenkachse (1) aufweist, wobei sich der Blockierabschnitt (14) in diesem Schlitz (17) bewegt.

7. Vorrichtung nach Anspruch 6,
**dadurch gekennzeichnet, daß** der Schlitz (17) die Form eines Winkelsektors hat, mit einem Öffnungswinkel zwischen 45° und 90° in der genannten Querebene.

8. Vorrichtung nach Anspruch 6 oder 7,
**dadurch gekennzeichnet, daß** die elastische Basis (11) eine Abdeckung an der hinteren Fläche (2b) des Lagerteils (2) bildet.

## Claims

1. Device for securing a hinge pin (1) rotatably fixed on a fixed flange (2) of a hinge, said flange (2) having on a front face (2a) two bearings (3) each having an aperture (4) designed to receive the hinge pin (1) and a bore (6) extending, along an axis which is perpendicular to the hinge pin (1), from a rear face (2b) opposite said front face (2a) as far as the aperture (4) of said bearing (3), a recess (7) passing through said flange (2) in an end portion (2') of said flange (2), the device also including a positioning element (12) designed to pass through the bore (6) and to emerge in the aperture (4) of the corresponding bearing (3), and at least one locking component (13) seated in said recess (7) and having a locking portion (14) designed to extend at right angles to one end (1a) of the hinge pin (1),
**characterized in that** said flange (2) has on its rear face (2b), in at least one end portion (2'), a cavity (5) into which the corresponding bore (6) and recess (7) open out,
**in that** said device comprises at least one security element (10) having an elastic base (11), designed to be seated in the cavity (5), and comprising the positioning element (12) designed to be accommodated in the corresponding bore (6) and said locking component (13) designed to be accommodated in said recess (7), the locking component (13) being, either integral with the elastic base (11), or formed by a cam (13) rotatably mounted in said recess (7) between a retracted position, in which the locking portion (14) of the cam (13) is seated in said recess (7), and a locking position, in which the locking portion (14) of the cam (13) extends at right angles to one end (1a) of the hinge pin (1).

2. Device according to Claim 1, **characterized in that** one end (12a) of the positioning element (12) extends into a groove (1c) made in the hinge pin (1).

3. Device according to one of Claims 1 or 2, **characterized in that** it includes two security elements (10), each having a positioning element (12) designed to emerge into the aperture (4) of the corresponding bearing (3).

4. Device according to one of Claims 1 to 3, **characterized in that** the locking component (13), which is integral with the elastic base (11), comprises a finger (15) which is seated in the recess (7) of an end portion (2') of said flange (2) and has a locking portion (14) which is curved towards the centre of said flange (2) and is designed to draw aside on insertion of the hinge pin (1), moving from said end portion (2') towards the centre of said flange (2).

5. Device according to Claim 4, **characterized in that** the locking component (13) has a groove (16) formed at the junction of the finger (15) and the curved locking portion (14), on an outer face of said finger (15).

6. Device according to one of Claims 1 to 3, the locking component (13) being a cam (13) rotatably mounted in the recess (7), **characterized in that** an end face (2c) of the flange (2) is provided with an aperture (17) in a plane transverse to the hinge pin (1), the locking portion (14) moving round in said aperture (17).

7. Device according to Claim 6, **characterized in that** said aperture (17) has the shape of an angular sector having an opening of between 45° and 90° in said transverse plane.

8. Device according to Claim 6 or 7, **characterized in that** the elastic base (11) forms a cover on the rear face (2b) of the flange (2).
